# EUROPÄISCHE PATENTSCHRIFT

(11) **EP 0 013 966 B1**
(45) Veröffentlichungstag und Bekanntmachung des Hinweises auf die Patenterteilung: **15.12.1982**
(21) Anmeldenummer: 80100290.8
(22) Anmeldetag: 21.01.1980
(51) Int. Cl.: B60S 5/00, B05C 13/02

(54) **Halterungsvorrichtung für das Lackieren von Kraftfahrzeug-Karosserieteilen**
Supporting device for the painting of vehicle body elements
Dispositif de support pour peindre des parties de carrosserie de véhicules automobiles

(30) Priorität: 25.01.1979 DE 7902030 U
(43) Veröffentlichungstag der Anmeldung: 06.08.1980
(73) Patentinhaber: Schechtl, Max, D-8014 Neubiberg (DE)
(72) Erfinder: Schechtl, Max, D-8014 Neubiberg (DE)
(74) Vertreter: Grupe, Peter, Dipl.-Ing.

## Beschreibung

Die Erfindung bezieht sich auf eine Halterungsvorrichtung für das Lackieren von Kraftfahrzeug-Karosserieteilen, mit einem von einem Fußgestell senkrecht hochstehenden runden Standrohr und einem an demselben in der Höhenlage verstellbaren, in einer horizontalen Ebene liegenden Stützgestänge, an dessen freien Armen Stützelemente für die einstellbare Halterung der zu lackierenden Teile angebracht sind.

Bei einem aus der DE-U-7 337 253 bekannten Halterungsvorrichtung dieser Art ist auf eine rohrförmige Standsäule waagerecht eine Lagerplatte aufgesetzt, an der schwenkbar und verlängerbar Tragarme angebracht sind, die an ihren äußeren Enden mit Auflageteilen versehen sind und einen Tischrahmen zum Lackieren oder dergleichen bilden. Diese Halterungsvorrichtung erlaubt es jedoch lediglich, flächige Werkstücke wie Türblätter, Platten oder dergleichen waagerecht aufzulegen und an geeigneten Stellen zu stützen. Eine als Halterungsvorrichtung für das Lackieren von Kotflügeln oder dergleichen dienende Einspannvorrichtung gemäß der DE-B-2 221 089 hat zum Teil teleskopisch verlängerbare, in einer gemeinsamen Ebene liegende und in der Ebene zum Teil gegeneinander verschwenkbare Radialarme, die mit ihrer gemeinsamen Ebene um in Abstand dazu angeordnete Horizontal- und Vertikalachsen drehbar sind. Die bekannte Halterungsvorrichtung sowie die bekannten Einspannvorrichtung sind jedoch verhältnismäßig kompliziert aufgebaut und schwierig zu handhaben. Insbesondere ist es bei den Vorrichtungen schwierig, zum möglichst originalgetreuen Lakkieren von Kraftfahrzeug-Karosserieteilen diese so einzuspannen, daß ihre Lage beim Lackieren derjenigen der Lage bei dem ursprünglichen Lackieren im Herstellungswerk entspricht.

Der Erfindung liegt die Aufgabe zugrunde, eine Halterungsvorrichtung gemäß dem Oberbegriff des Patentanspruchs 1 zu schaffen, die bei einfachem Aufbau und einfacher Handhabung eine vielseitige Andwendung zum Lackieren unterschiedlicher Karosserieteile in unterschiedlichen optimalen Stellungen derselben erlaubt.

Diese Aufgabe wird erfindungsgemäß mit den in dem kennzeichnenden Teil des Patentanspruchs 1 genannten Mitteln gelöst.

Die erfindungsgemäße Halterungsvorrichtung hat demnach ein äußerst einfach gestaltetes Stützgestänge, das mittels der zylindrischen Rohrbuchse bei einfachstem Aufbau unter einfacher Handhabung an dem Standrohr auf die für den betreffenden Karosserieteil oder die betreffenden Karosserieteile günstigste Höhe verstellt werden kann. An den freien Armen des H-förmigen Stützgestänges werden dann in geeigneter Horizontallage Hängehalter so verstellt, daß beispielsweise ein Kotflügel oder eine Kraftfahrzeug-Tür in der der Lage bei der Originallackierung am nächsten kommenden optimalen Lage eingehängt werden kann. Ferner können an den freien Armen Planauflagehalter in ihrer Horizontallage verstellt werden, auf die entsprechende Karosserieteile wie Motor- oder Kofferraumdeckel gleichfalls in ihrer optimalen Lage aufgelegt werden können. Die Halterungsvorrichtung hat somit einen einfachen Aufbau, so daß sie preiswert herstellbar ist. Die jeweilige optimale Stellung oder Lage eines jeweiligen Karosserieteils ist mit wenigen Handgriffen ohne kompliziertes Ausrichten oder dergleichen erzielbar und daher sehr einfach. Die Gestaltung des Stützgestänges in der Form eines horizontalen "H" erlaubt mit den vier Armen gleichzeitig ein Lackieren beispielsweise eines Kotflügels und einer Tür oder zweier Türen in einem Arbeitsgang, wodurch, sich eine gleichmäßige Lackierung ergibt.

Eine vorteilhafte Ausgestaltung der Halterungsvorrichtung besteht in Abstandshaltern, die in verstellbarer Höhe radial abstehen und an dem Standrohr anbringbar sind. Mit diesen einfach aufzubauenden und einfach zu verstellenden Abstandshaltern können beispielsweise in optimaler Stellung eingehängte Türen . oder dergleichen lackiert werden, die aufgrund ihres Schwerpunkts aus der optimalen Lage pendeln würden, was durch die Abstandshalter verhindert wird. Die Abstandshalter tragen dabei vorteilhaft an ihren freien Enden Abhalte-Spitzdorne, mit denen bei minimaler Auflagefläche, die vom Lack unter Umständen nicht erreicht wird, eine einfache Einstellung möglich ist, da der Punkt des Abhaltens nicht kritisch ist. Weiterhin ist es bei den Abstandshaltern vorteilhaft, wenn sie in ihrer Länge verstellbar und damit für die unterschiedlichsten Karrosserieteile anpaßbar sind. In Weiterbildung der Erfindung ergibt sich ein besonders einfacher und universell verwendbarer Hängehalter dadurch, daß ein jeweiliger Hängehalter ein einen freien Arm des Stützgestänges umfassendes Rohrstück aufweist, das an dem Arm durch Klemmschraubverbindung festlegbar ist und an dem einen tangential nach außen offenes U-Profilstück und/oder mindestens ein radial vom Rohrstück abstehender Hängedorn in Form eines Stabendes befestigt ist. In das offene U-Profilstück kann beispielsweise ein Kotflügel-Rand eingehängt oder eingelegt werden, während ein jeweiliger Hängedorn in ein in einem Karosserieteil vorhandenes Befestigungsloch oder dergleichen greifen kann. Eine besonders einfache Ausgestaltung dieses Hängehalters besteht darin, daß das U-Profilstück in axialer Ausrichtung am Rohrstück befestigt ist und an dem U-Profilstück sowie dem Rohrstück ein Rundstab befestigt ist, dessen Enden der Öffnung des U-Profilstücks entgegengerichtet abstehen und die Hängedorne bilden. Vorteilhaft erhalten dabei die Hängedorne gegeneinander einen nahezu rechten Winkel, damit sie beispielsweise auch in Befestigungslöcher oder dergleichen in Sicken des Karosserieteils greifen können, ohne daß eine gegenseitige Behinderung zwischen den Hängedornen auftritt.

Eine besonders einfache. und preiswerte Gestaltung der Planauflagehalter besteht darin, daß ein jeweiliger Planauflagehalter ein einen freien Arm des Stützgestänges umfassendes Rohrstück aufweist, das an den Arm durch eine Schraubklemmverbindung festlegbar ist und an dem radial abstehend ein Rohrstutzen befestigt ist, an dessen freiem Ende ein Gummifuß als Auflagepolster sitzt. Der Rohrstutzen kann dabei beispielsweise auch ein Rohrstutzen mit Rechteckquerschnitt sein, was eine Erleichterung seiner Befestigung an dem Rohrstück ergibt.

Gemäß einer vorteilhaften Ausgestaltung der Halterungsvorrichtung bestehen die freien Arme des Stützgestänges aus Rohren mit quadratischem Querschnitt. Dadurch können die Hängehalter und/oder die Planauflagehalter ohne aufwendige und unter Verstellmöglichkeit besonders kräftige Einrichtungen angebracht werden.

Eine weitere Steigerung der Vielseitigkeit der Halterungsvorrichtung ergibt sich dadurch, daß das Standrohr am Fußgestell auswechselbar befestigt ist. Damit kann für unterschiedliche gewünschte Arbeitshöhen wahlweise unter einfacher Handhabung ein Standrohr anderer Länge eingesetzt werden. Für die Handhabung der Halterungsvorrichtung ist es ferner vorteilhaft, daß das Fußgestell durch Kreuzträger gebildet ist, an deren Kreuzungspunkt das Standrohr befestigt ist und an denen zwei nebeneinanderliegende Trägerenden Laufrollen aufweisen, während die anderen Enden mit Standbeinen versehen sind. Dies erlaubt es, die Halterungsvorrichtung ohne große körperliche Anstrengung in die günstigste Arbeitsstellung zu fahren oder zu schwenken. Zudem kann die Halterungsvorrichtung damit auch auf einfache Weise in einen zum Einbrennen oder Trocknen der Lackierung dienenden Heizraum oder Ofen befördert werden. Ein derartiger Transport wird weiter dadurch erieichtert, daß die mit den Standbeinen versehenen Trägerenden mittels eines Querträgers verbunden sind, an dem abnehmbar eine Deichsel sitzt.

Die Erfindung wird nachstehend anhand von Ausführungsbeispielen unter Bezugnahme auf die Zeichnung näher erläutert.

Fig. 1 zeigt ein Ausführungsbeispiel der Hafterungsvorrichtung in Anwendung zum Lackieren eines Kofferraumdeckels.
Fig. 2 zeigt ein Ausführungsbeispiels der Halterungsvorrichtung in Anwendung zum Lackieren eines Kotflügels sowie einer Tür.
Fig. 3 ist eine perspektivische Ansicht eines Hängehalters der Halterungsvorrichtung.
Fig. 4 ist eine perspektivische Ansicht eines Planauflagehalters der Halterungsvorrichtung.

In den Fig. 1 und 2 ist jeweils eine Halterungsvorrichtung 1 in Anwendung zum Lackieren eines Kofferraumdeckels bzw. eines Kotflügels sowie einer Kraftfahrzeugtür gezeigt. Die Halterungsvorrichtung 1 besitzt ein Standrohr 2, das vertikal in ein Fußgestell 3 unter Sicherung gegen Verdrehen eingesetzt ist. Auf das Standrohr ist jeweils eine Rohrbuchse 4 geschoben, die eine nicht näher bezeichnete Schraubklemmeinrichtung aufweist und an der ein Stützgestänge 5 in Form eines horizontalen "H" an der Mitte des Stegs 6 desselben befestigt ist. Die freien Arme 7 des "H" bzw. des H-förmigen Stützgestänges 5 tragen Hängehalter 8 (Fig. 2) bzw. Planauflagehalter 9 (Fig. 1), die an den freien Armen 7 in Horizontalrichtung verstellbar angebracht sind.

Bei der Anwendung gemäß Fig. 1 ist auf die Planauflagehalter 9 ein Motorraum- oder Kofferraumdeckei 10 aufgelegt. Dabei ist als Standrohr 2 ein kurzes Rohr verwendet, damit der Motor- oder Kofferraumdeckei in günstiger Arbeitshaltung von oben her gespritzt bzw. lackiert werden kann. Bei der Anwendung gemäß Fig. 2 sind an jeweils zwei Hängehalter 8 ein Kotflügel 11 bzw. eine Tür 12 gehängt. Damit der Kotflügel 11 bzw. die Tür 12 nicht um die durch die Aufhängepunkte gebildete Achse schwenkt oder pendelt, sind bei dieser Anwendung Abstandshalter 19 in geeigneter Höhe an dem Standrohr 2 radial abstehend angebracht, die den jeweiligen Karosserieteil gegen das Standrohr 2 hin abstützen. Bei dieser Anwendung nach Fig. 2 ist ein längeres Standrohr 2 verwendet, damit diese Karosserieteile 11 und 12 in der hierfür günstigeren höheren Arbeitsstellung gespritzt bzw. lackiert werden können.

Das Fußgestell 3 bei der Halterungsvorrichtung 1 ist jeweils aus Kreuzstreben bzw. Kreuzträgern 13 gebildet, an deren Kreuzungspunkt das Standrohr 2 unter Verdreh-Sicherung senkrecht aufgesetzt wird. Zwei nebeneinanderliegende Enden der Kreuzträger 13 tragen Laufrollen 14, während an den übrigen Enden Standbeine 15 sitzen. Die mit den Standbeinen versehenen Trägerenden sind mittels einer Querstrebe bzw. eines Querträgers 16 verbunden, an dem mittig mit Hilfe einer nicht näher bezeichneten Schraubklemmverbindung mit Drehknaufschrauben 17 eine Deichsel 18 abnehmbar befestigt ist. Bei dieser Ausbildung des Fußgestells 3 kann die Halterungsvorrichtung 1 ohne großen Kraftaufwand an die günstigste Arbeitsstelle gefahren und dort in die günstigste Arbeits-Drehstellung geschwenkt werden. Ferner kann nach erfolgtem Spritzen oder Lackieren die Halterungsvorrichtung 1 mit den daran sitzenden Kraftfahrzeug-Karosserieteilen 10 bzs. 11 und 12 in den beim Lackieren notwendigen Trocknungs- oder Einbrennraum transportiert werden, wobei die Laufrollen 14 einen geringen Kraftaufwand gewährleisten und die Deichsel 18 eine leichte Führung und Handhabung der Halterungsvorrichtung 1 ergibt. Falls die Deichsel 18 beim Spritz- oder Lackiervorgang störend sein sollte, kann sie mit einfachen Handgriffen an den Drehknopfschrauben gelöst und beseite gelegt werden.

Die Fig. 3 zeigt perspektivisch eine Ausführungsform eines der Hängehalter 8. Dieser Hängehalter 8 hat ein Rohrstück 80 mit Rechteckquerschnitt, das auf einen jeweiligen freien Arm 7 des Stützgestänges 5 der Halterungsvorrichtung 1 aufgeschoben werden kann. An eine Seite des Rohrstücks 80 ist ein U-Profilstück 81 gleicher Länge so angeschweißt, daß die Öffnung des "U" tangential von dem Rohrstück 80 weg weist. An die Stücke 80 und 82 ist ein Rundstab 82 mittig angeschweißt, dessen freie Enden Hängedorne 83 und 84 bilden. Der Hängedom 83 steht dabei vom Rohrstück 80 entgegengesetzt zur Öffnung des U-Profil stücks 81 ab, während der Hängedorn 84 nahezu senkrecht zu dem Hängedorn 83 und der Öffnung des U-Profilstücks 81 etwas entgegengesetzt geneigt gerichtet ist. In der dem U-Profilstück 81 und dem Rundstab 82 gegenüberliegenden Wand des Rohrstücks 80 sitzt ein Schraubbolzen 85 mit einem Drehknaufknopf 86. Mittels dieses Schraubbolzens 85 kann das Rohrstück 80 an dem jeweiligen freien Arm 7 des Stützgestänges 5 in der gewünschten horizontalen Lage festgelegt werden. Zum Aufhängen eines jeweiligen Karosserieteils kann dabei die U-Öffnung des U-Profilstücks 81 nach oben weisen, gemäß der in Fig. 3 dargestellten Stellung oder in der hierzu um 180° an dem freien Arm 7 versetzten Stellung der Hängedorn 83 seitlich abstehen oder aber in der vierten Verstellungsmöglichkeit der Hängedorn 84 seitlich nach oben stehen. Dies erlaubt bei einfachstem Aufbau des Hängehalters 8 eine sehr vielseitige Anpassungsmöglichkeit an die unterschiedlichste^{p} Karosserieteile.

Die Fig. 4 zeigt perspektivisch ein Ausführungsbeispiel des Planauflagehalters 9. Dieser weist ein Quadrat-Rohrstück 90 auf, auf dessen eine Wand ein Rohrstutzen 91 aufgesetzt ist. Der Rohrstutzen 91 trägt an seinem freien Ende einen Kunststoff- oder Gummifuß 92 als Auflagepolster. Das Rohrstück 90 wird auf einen der freien Arme 7 des Stüztgestänges 5 aufgeschoben und dort mit Hilfe eines in einer weiteren Wand des Rohrstücks sitzenden Schraubbolzens 93 mit einem D knaufkopf 94 an einer gewählten Stelle fe- elegt. Der Planauflagehalter 9 dient in erste - nie dazu, unter Senkrechtstellung des Rohrstutzens 91 mit dem Gummifuß 92 ein Karosserieteil unter waagrechter Auflage aufzunehmen. Selbstverständlich kann der Planauflagehalter 9 aber auch so an einem jeweiligen freien Arm 7 des Stützgestänges 5 angebracht werden, daß der Rohrstutzen 91 mit dem Gummifuß 92 horizontal absteht und damit ein Karosserieteil auf Abstand gehalten wird. Der Rohrstutzen 91 kann auch Rechteckquerschnitt haben und dementsprechend einen Rechteck-Gummifuß 92 tragen. Dies ergibt eine unter Umständen erwünschte seitliche Führung an dem Gummifuß 92. Der Gummifuß 92 kann ein handefsüblicher Möbel-Gummifuß oder dergleichen sein. Ferner kann der Gummifuß 92 wie ein gleichfalls handelsüblicher Möbel-Gummifuß mit einer Höhen-Feinstelleinrichtung versehen sein. Weiterhin kann der Gummifuß 92 austauschbar gestaltet sein, so daß beispielsweise im Bedarfsfall ein Gummifuß mit konischer Stirnfläche aufgesetzt wird.

## Patentansprüche

1. Halterungsvorrichtung für das Lackieren von Kraftfahrzeug-Karosserieteilen, mit einem von einem Fußgestell (3) senkrecht hochstehenden runden Standrohr (2) und einem an demselben in der Höhenlage verstellbaren, in einer horizontalen Ebene liegenden Stützgestänge (5), an dessen freien Armen (7) Stützelemente (8, 9) für die einstellbare Halterung der zu lackierenden Teile (10 bis 12) angebracht sind, dadurch gekennzeichnet, daß das Stützgestänge (5) in der Form eines horizontalen "H" ausgebildet ist, an dessen Steg (6) mittig eine das Standrohr (2) höhenverstellbar umschließende zylindrische Rohrbuchse (4) befestigt ist und die Stützelemente als auf den freien Armen (7) in horizontaler Richtung verstellbare Hängehalter (8) und/oder Planauflagehalter (9) ausgebildet sind.

2. Vorrichtung nach Anspruch 1, gekennzeichnet durch Abstandshalter (19), die in verstellbarer Hohe radial abstehend an dem Standrohr (2) anbringbar sind.

3. Vorrichtung nach Anspruch 2, dadurch gekennzeichnet, daß die Abstandshalter (19) an ihren freien Enden Abhalte-Spitzdorne tragen.

4. Vorrichtung nach Anspruch 2 oder 3, dadurch gekennzeichnet, daß die Abstandshalter (19) in ihrer Länge verstellbar sind.

5. Vorrichtung nach einem der vorangehenden Ansprüche, dadurch gekennzeichnet, daß ein jeweiliger Hängehalter (8) ein einen freien Arm (7) des Stützgestänges (5) umfassendes Rohrstück (80) aufweist, das an dem Arm durch Schraubklemmverbindung (85, 86) festlegbar ist und an dem ein tangential nach außen offenes U-Profilstück (81) und/oder mindestens ein radial vom Rohrstück abstehender Hängedorn (83, 84) in Form eines Stabendes befestigt ist.

6. Vorrichtung nach Anspruch 5, dadurch gekennzeichnet, daß das U-Profilstück (81) in axialer Ausrichtung am Rohrstück (80) befestigt ist und an dem U-Profilstück sowie dem Rohrstück ein Rundstab (82) befestigt ist, dessen Enden der Öffnung des U-Profilstücks entgegengerichtet abstehen und die Hängedorne (83, 84) bilden.

7. Vorrichtung nach einem der vorangehenden Ansprüche, dadurch gekennzeichnet, daß ein jeweiliger Planauflagehalter (9) ein einen freien Arm (7) des Stützgestänges (5) umfassendes Rohrstück (90) aufweist, das an den Arm durch eine Schraubklemmverbindung (93, 94) festlegbar ist und an dem radial abstehend ein Rohrstutzen (91) befestigt ist, an dessen freiem Ende ein Gummifuß (92) als Auflagepolster sitzt.

8. Vorrichtung nach Anspruch 7, dadurch gekennzeichnet, daß der Rohrstutzen (91) Rechteck-Querschnitt hat.

9. Vorrichtung nach einem der vorangehenden Ansprüche, dadurch gekennzeichnet, daß die freien Arme (7) des Stützgestänges (5) aus Rohren mit quadratischem Querschnitt gebildet sind.

10. Vorrichtung nach einem der vorangehenden Ansprüche, dadurch gekennzeichnet, daß das Strandrohr (2) am Fußgestell (3) auswechselbar befestigt ist.

11. Vorrichtung nach einem der vorangehenden Ansprüche, dadurch gekennzeichnet, daß das Fußgestell (3) durch Kreuzträger (13) gebildet ist, and deren Kreuzungspunkt das Standrohr (2) befestigt ist und an denen zwei nebeneinanderliegende Trägerenden Laufrollen (14) aufweisen, während die anderen Enden mit Standbeinen (15) versehen sind.

12. Vorrichtung nach Anspruch 11, dadurch gekennzeichnet, daß die mit den Standbeinen (15) versehenen Trägerenden mittels eines Querträgers (16) verbunden sind, an dem abnehmbar eine Deichsel (18) sitzt.

## Revendications

1. Dispositif de support pour la peinture de pièces de carrosserie de véhicule automobile, comportant un tube vertical rond (2) dépassant verticalement au-dessus d'un piètement (3) et une tringlerie de support (5) située dans un plan horizontal, réglable en hauteur sur le tube, sur les branches libres (7) de laquelle sont placés des éléments de soutien (8, 9) pour le support réglable des pièces (10 à 12) à peindre, caractérisé en ce que la tringlerie de support (5) est réalisée sous la forme d'un H horizontal à la traverse (6) duquel est fixée une douille tubulaire cylindrique (4) entourant le tube vertical (2) et déplaçable en hauteur, et en ce que les éléments de soutien sont réalisés sous la forme de supports de suspension (8) et/ou de supports de pose à plat (9) réglables en direction horizontale sur les branches libres (7).

2. Dispositif selon la revendication 1, caractérisé en ce qu'il comporte des barres de retenue (19) portées par le tube vertical (2) à une hauteur variable s'étendant radialement.

3. Dispositif selon la revendication 2, caractérisé en ce que les barres de retenue (19) comportent à leurs extrémités libres des broches d'écartement pointues.

4. Dispositif selon la revendication 2 ou 3, caractérisé en ce que les barres de retenue (19) sont de longueur variable.

5. Dispositif selon l'une quelconque des revendications 1 à 4, caractérisé en ce que chaque support de suspension (8) comporte une pièce tubulaire (80) embrassant une branche libre (7) de la tringlerie de support (5), pouvant être immobilisée sur cette branche par un. accouplement de serrage par vissage (85, 86) et sur laquelle sont fixées une pièce profilée en U ouverte tangeltiellement vers l'extérieur (81) et/ou au moins une broche de suspension (83, 84) en forme d'extrémité de barreau partant radialement de la pièce tubulaire.

6. Dispositif selon la revendication 5, caractérisé en ce que la pièce profilée en U (81) est fixée à la pièce tubulaire (80) avec une orientation axiale, et en ce qu'un barreau rond (82) est fixé à la pièce profilée en U, ainsi qu'à la pièce tubulaire, barreau dont les extrémités sont dirigées à l'opposé de l'ouverture de la pièce profilée en U et constituent les broches de suspension (83, 84).

7. Dispositif selon l'une quelconque des revendications précédentes, caractérisé en ce que chaque support de pose à plat (9) comporte une pièce tubulaire (90) embrassant une branche libre (7) de la tringlerie de support (5), pouvant être immobilisée sur cette branche par un accouplement de serrage par vissage (93, 94), et à laquelle est fixée une tubulure (91) dirigée radialement, à l'extrémité libre de laquelle repose un pied de caoutchouc (92) constituant un coussinnet d'appui.

8. Dispositif selon la revendication 7, caractérisé en ce que la tubulure (91) a une section droite rectangulaire.

9. Dispositif selon l'une quelconque des revendications précédentes, caractérisé en ce que les branches libres (7) de la tringlerie de support (5) sont formées de tubes de section droite carrée.

10. Dispositif selon l'une quelconque des revendications précédentes, caractérisé en ce que le tube vertical (2) est fixé de façon amovible au piètement (3).

11. Dispositif selon l'une quelconque des revendications précédentes, caractérisé en ce que le piètement (3) est formé par des longerons croisés (13) au point d'intersection desquels est fixé le tube vertical (2), et dont deux extrémités contigües comportent des galets de roulement (14), tandis que les autres extrémités comportent des pieds d'appui (15).

12. Dispositif selon la revendication 11, caractérisé en ce que les extrémités des longerons comportant les pieds d'appui (15) sont reliées par une traverse (16) sur laquelle repose de façon amovible un timon (18).

## Claims

1. A holding device for the painting of parts of a vehicle body, comprising a circular standpipe (2) standing up vertically from a base (3), and comprising a supporting bar structure (5) lying in a horizontal plane and being adjustable in its vertical position at said standpipe, to the free arms (7) of said supporting bar structure supporting elements (8, 9) are attached for the adjustable holding of the parts to be painted (10 to 12), characterized in that said supporting bar structure (5) has the shape of a horizontal "H" at whose cross bar (6) a cylindrical sleeve (4) is fastened centrically which surrounds said standpipe (2) in a manner vertically adjustable, and in that said supporting elements are formed as suspension holding means (8) and/or plane support holding means (9) which are adjustable in horizontal direction on said free arms (7).

2. A device according to claim 1, characterized by spacers (19) adapted to be attached to said standpipe (2) adjustable in height and projecting radially.

3. A device according to claim 2, characterized in that said spacers (19) carry pointed hold-off spikes at their free ends.

4. A device according to claims 2 or 3, characterized in that said spacers (19) are adjustable in length.

5. A device according to one of the preceding claims, characterized in that a respective suspension holding means (8) comprises a tube (80) surrounding one free arm (7) of said supporting bar structure (5), said tube being adapted to be fixed to said arm by a screw- clamping connection (85, 86) and at which tube a tangentially outwardly open U section part (81) is fastened and/or at least one suspension pin (83, 84) in the shape of a bar end projecting radially from said tube is fastened.

6. A device according to iiaim 5, characterized in that said U section art (81) is fastened to said tube (80) in axial alignment, and in that a round bar (82) is fastened to said U section part as well as to said tube the end portions of said round bar projecting away from the direction of the opening of said U section part and forming said suspension pins (83, 84).

7. A device according to one of the preceding claims, characterized in that a respective plane support holding means (9) has a tube (90) surrounding a free arm (7) of said supporting bar structure (5), said tube (90) being adapted to be fastened to said arm by means of a screw- clamping connection (93, 94) and to which tube is attached in radially projecting manner a tube socket (91) at whose free end a rubber foot (92) is located serving as supporting cushion

8. A device according to cl-I 7, characterized in that said tube socket (9 as a rectangular cross-section.

9. A device according to one of the preceding claims, characterized in that said free arms (7) of said supporting bar structure (5) are formed of tubes having a square cross-section.

10. A device according to one of the preceding claims, characterized in that said standpipe (2) is exchangeably fastened to said base (3).

11. A device according to one of the preceding claims, characterized in that said base (3) is formed by cross girders (13) at whose point of intersection said standpipe (2) is fastened and wherein two adjacent girder ends comprise rollers (14), while the other ends are provided with legs (15) to stand on.

12. A device according to claim 11, characterized in that said girder ends provided with legs (1 5) are connected by means of a traverse (16) to which is fastened detachably a pole (18).
